# EUROPÄISCHE PATENTSCHRIFT

(11) **EP 3 933 128 B1**
(45) Veröffentlichungstag und Bekanntmachung des Hinweises auf die Patenterteilung: **19.07.2023**
(21) Anmeldenummer: 21151687.7
(22) Anmeldetag: 14.01.2021
(51) Int. Cl.: E03D 9/08

(54) **SPÜLVORRICHTUNG FÜR EINEN STROMLOSEN DUSCH-WC-AUFSATZ**
FLUSHING DEVICE FOR AN ELECTROLESS SHOWER-WC ATTACHMENT
DISPOSITIF DE RINÇAGE POUR UNE PIÈCE RAPPORTÉE DE WC-DOUCHE SANS COURANT

(30) Priorität: 29.06.2020 CN 202010608960
(43) Veröffentlichungstag der Anmeldung: 05.01.2022
(73) Patentinhaber: Oceanwell (Xiamen) Industrial Co., Ltd., Xiamen, Fujian 361000 (CN)
(72) Erfinder: YU, Xingyi, Dongfu Town, Haicang Dist., Xiamen (CN); PAN, Ruixue, Dongfu Town, Haicang Dist., Xiamen (CN); PENG, Dong, Dongfu Town, Haicang Dist., Xiamen (CN)
(74) Vertreter: Rätsch, Caroline

(56) Entgegenhaltungen:
- CN-A- 102 949 141
- CN-A- 107 989 141
- US-A1- 2003 140 407

## Beschreibung

### Beschreibung

### (Stand: 8. Juni 2022)

### Technisches Gebiet

Die vorliegende Erfindung betrifft einen stromlosen Dusch-WC-Aufsatz mit einer Spülvorrichtung, die zwei Funktionen für das Waschen eines Gesäßes und das Waschen einer Vulva aufweist und zum Gebiet der Sanitärartikel gehört.

### Stand der Technik

Ein stromloser Dusch-WC-Aufsatz mit lediglich einem Spülwasserweg ist aus der US 2003/0140407 A1 bekannt.

In den meisten gängigen Fällen verfügt ein stromloser Dusch-WC-Aufsatz über zwei Spülwasserwege. Bei den Spülwasserwegen handelt es sich jeweils um einen Wasserweg für das Gesäßwaschen und einen Wasserweg für das Vulvawaschen, um an zwei unterschiedlichen Stellen Wasser auszulassen (oder an verschiedene Wasserquellen anschließen zu können). Hierdurch kann das Spülen gezielt für unterschiedliche Stellen durchgeführt und damit eine bessere Reinigungswirkung erzielt werden.

Bei einem derzeit erhältlichen stromlosen Dusch-WC-Aufsatz sind der Wasserweg für das Gesäßwaschen und der Wasserweg für das Vulvawaschen getrennt in zwei separaten Wasserauslassrohren ausgebildet. Wenn der Wasserweg für das Gesäßwaschen verwendet werden muss, ragt ein Wasserauslassrohr nach außen, um den Wasserauslauf durchzuführen. Wenn der Wasserweg für das Vulvawaschen verwendet werden muss, ragt das andere Wasserauslassrohr nach außen, um den Wasserauslauf durchzuführen. Die beiden Wasserrohre sind nebeneinander angeordnet. Weil die beiden Wasserrohre teleskopisch bewegt werden müssen, wird bei dieser Bauart der Raum des Toilettenbeckens durch die ausgefahrenen Rohre eingenommen, so dass die Durchmesser der Wasserauslassrohre und dadurch der Wasserauslauf-Durchfluss und der Wasserauslauf-Druck begrenzt sind. Darüber hinaus können die beiden Wasserrohre im ausgefahrenen Zustand nicht genau in der Mitte des Toilettenbeckens sitzen, was zu einer schlechten Symmetrie führt und die erforderliche Position im praktischen Gebrauch nicht genau eingestellt werden kann.

Aus der CN 107 949 141 A ist ein Dusch-WC-Aufsatz bekannt, der ebenfalls zwei Spülwasserwege aufweist. Die beiden separaten Wasserauslassrohre sind jeweils seitlich schwenkbar an dem Dusch-WC-Aufsatz angeordnet. Dies bedingt einen großen Platzbedarf.

Die CN 107 989 141 A offenbart einen Dusch-WC-Aufsatz mit einem Duscharm, der zwischen einer Ausgangsposition und einer Wasserauslassposition hin und her bewegbar ist. An dem vorderen Ende des Duscharms befindet sich eine Wasserauslassöffnung zum Waschen eines Gesäßes und eine Wasserauslassöffnung zum Waschen einer Vulva. Der Dusch-WC-Aufsatz weist ferner ein Kippventil auf, das zur Steuerung des jeweiligen Spülwasserwegs dient. Wenn die Wasserauslassöffnung zum Waschen des Gesäßes angesteuert wird, öffnet das Kippventil den zugehörigen Spülwasserweg und schließt den Spülwasserweg, der zu der Wasserauslassöffnung zum Waschen der Vulva führt und umgekehrt. Ein derartiges Kippventil ist anfällig bei Verschmutzungen und Verkalkungen, was zu einem höheren Artungsaufwand führen kann.

### Offenbarung der Erfindung

Die vorliegende Erfindung stellt einen stromlosen Dusch-WC-Aufsatz mit einer Spülvorrichtung zur Verfügung, welcher die Nachteile im Stand der Technik überwindet.

Die Spülvorrichtung des stromlosen Dusch-WC-Aufsatzes umfasst erfindungsgemäß eine Gleitschiene, ein Federelement und eine Basis, wobei die Gleitschiene an der Basis angeordnet ist. Die Spülvorrichtung weist ferner auf:
- einen Duscharm, der entlang der Gleitschiene zwischen einer Ausgangsposition und einer Wasserauslassposition hin und her bewegbar ist, wobei ein vorderes Ende des Duscharms mit einer Wasserauslassöffnung zum Waschen eines Gesäßes und einer Wasserauslassöffnung zum Waschen einer Vulva versehen ist,
- zwei hydraulische Antriebskomponenten, um den Duscharm von der Ausgangsposition entlang der Gleitschiene in die Wasserauslassposition zu verschieben,
- einen Wasserwegschlauch für das Gesäßwaschen, der die Wasserauslassöffnung zum Waschen des Gesäßes und eine hydraulische Antriebskomponente verbindet,
- einen Wasserwegschlauch für das Vulvawaschen, der die Wasserauslassöffnung zum Waschen der Vulva und eine weitere hydraulische Antriebskomponente verbindet,
- wobei das Federelement mit dem Duscharm verbunden ist,
- wobei die jeweilige hydraulische Antriebskomponente den Duscharm antreibt, um diesen in die Wasserauslassposition zu bewegen, wenn der hydraulischen Antriebskomponente Wasser von der Wasserquelle zugeführt wird,
- wobei das Wasser von der Wasserquelle durch den Wasserwegschlauch für das Gesäßwaschen bzw. den Wasserwegschlauch für das Vulvawaschen aus der jeweiligen Wasserauslassöffnung zum Waschen des Gesäßes bzw. der Wasserauslassöffnung zum Waschen der Vulva ausgesprüht wird,
- und wobei das Federelement den Duscharm aus der Wasserauslassposition zurück in die Ausgangsposition zieht, nachdem die Zuführung von der Wasserquelle unterbrochen wird.

Im Vergleich mit dem Stand der Technik weist die vorliegende technische Lösung die folgenden Vorteile auf:
Der Wasserwegschlauch für das Gesäßwaschen ist mit der Wasserauslassöffnung zum Waschen des Gesäßes verbunden, um einen Wasserweg für das Gesäßwaschen zu bilden. Der Wasserwegschlauch für das Vulvawaschen ist mit der Wasserauslassöffnung zum Waschen der Vulva verbunden, um einen Wasserweg für das Vulvawaschen zu bilden. Der Wasserweg für das Gesäßwaschen und der Wasserweg für das Vulvawaschen werden jeweils mit vorgenannten Antriebskräften durch verschiedene hydraulische Antriebskomponenten versorgt, wobei die Wasserauslassöffnung zum Waschen des Gesäßes und die Wasserauslassöffnung zum Waschen der Vulva an einem einzigen Duscharm vereint sind. Auf diese Weise wird unabhängig von der Art der Reinigungsfunktion das selbe Sprührohr verlängert oder zusammengezogen. Da ein einziger Duscharm vorgesehen ist, der an dem Übergang in der Mitte des Toilettenbeckens angeordnet ist, wird eine gute Symmetrie, die der erforderlichen Position im praktischen Gebrauch besser entspricht, und eine einfachere Bauart erzielt. Gleichzeitig ist die Begrenzung des Durchmessers des Wasserauslassrohres optimiert, so dass der Durchmesser vergrößert werden kann, um den Wasserauslauf-Durchfluss und den Wasserauslauf-Druck zu erhöhen. Im Übrigen ist der erfindungsgemäße Dusch-WC-Aufsatz wartungsarm.

### Kurzbeschreibung der Figuren

Im Folgenden wird die Erfindung anhand von Ausführungsbeispielen im Zusammenhang mit der beigefügten Zeichnung näher erläutert.
Figur 1 zeigt eine schematische perspektivische Ansicht einer Spülvorrichtung eines stromlosen Dusch-WC-Aufsatzes.
Figur 2 zeigt eine andere schematische perspektivische Ansicht einer Spülvorrichtung eines stromlosen Dusch-WC-Aufsatzes.
Figur 3 zeigt eine weitere schematische perspektivische Ansicht einer Spülvorrichtung eines stromlosen Dusch-WC-Aufsatzes, wobei der Duscharm ausgefahren ist.
Figur 4 zeigt eine schematische Explosionsdarstellung der Gleitschiene, des Federelements, des Duscharms und eines Teils des Selbstreinigungselements der Spülvorrichtung eines stromlosen Dusch-WC-Aufsatzes.
Figur 5 zeigt einen schematischen Schnitt durch eine hydraulische Antriebskomponente der Spülvorrichtung eines stromlosen Dusch-WC-Aufsatzes.
Figur 6 zeigt eine Schnittdarstellung der hydraulischen Antriebskomponente der Spülvorrichtung eines stromlosen Dusch-WC-Aufsatzes in der Ausgangsposition.
Figur 7 zeigt eine Schnittdarstellung der hydraulischen Antriebskomponente der Spülvorrichtung eines stromlosen Dusch-WC-Aufsatzes in der Wasserauslassposition.
Figur 8 zeigt eine Schnittdarstellung der Position des Wasserflussdurchgangs für das Selbstreinigungselement der Spülvorrichtung eines stromlosen Dusch-WC-Aufsatzes, wobei das Einwegventil geöffnet ist.
Figur 9 zeigt eine Schnittdarstellung der Position des Wasserflussdurchgangs für das Selbstreinigungselement der Spülvorrichtung eines stromlosen Dusch-WC-Aufsatzes, wobei das Einwegventil geschlossen ist.
Figur 10 zeigt eine schematische Darstellung einer Bauvariante der hydraulischen Antriebskomponente der Spülvorrichtung eines stromlosen Dusch-WC-Aufsatzes.
Figur 11 zeigt eine andere schematische Darstellung einer Bauvariante der hydraulischen Antriebskomponente der Spülvorrichtung eines stromlosen Dusch-WC-Aufsatzes.
Figur 12 zeigt eine schematische Explosionsdarstellung einer Bauvariante des Selbstreinigungselements der Spülvorrichtung eines stromlosen Dusch-WC-Aufsatzes.

### Ausführungsbeispiele

Mit Bezug auf Figuren 1 bis 9 umfasst eine Spülvorrichtung eines stromlosen Dusch-WC-Aufsatzes eine Gleitschiene 10, ein Federelement 20 und eine Basis 30, wobei die Gleitschiene 10 auf der Basis 30 angeordnet ist. Die Spülvorrichtung weist ferner einen Duscharm 40 auf, der entlang der Gleitschiene zwischen einer Ausgangsposition und einer Wasserauslassposition hin und her bewegbar ist. Die Ausgangsposition ist eine Position bei Nichtgebrauch, wobei die Wasserauslassposition eine Position ist, an der eine Reinigung durch Wasserauslauf benötigt wird. Ein vorderes Ende des Duscharms 40 ist mit einer Wasserauslassöffnung 42 zum Waschen des Gesäßes und einer Wasserauslassöffnung 44 zum Waschen der Vulva versehen. Ferner sind zwei hydraulische Antriebskomponenten 50 enthalten, um den Duscharm 40 von der Ausgangsposition entlang der Gleitschiene 10 in die Wasserauslassposition zu verschieben, wobei die hydraulische Antriebskomponente 50 die kinetische Energie des Wassers nutzt, um den Duscharm 40 zu bewegen und wobei das Federelement 20 mit dem Duscharm 40 verbunden ist und dazu dient, den Duscharm 40 aus der Wasserauslassposition in die Ausgangsposition zurückzuziehen. Das heißt, der Duscharm 40 wird durch die hydraulische Antriebskomponente 50 ausgefahren, wobei der Duscharm 40 durch das Federelement 20 zurückgestellt wird. Ein Wasserwegschlauch 60 für das Gesäßwaschen verbindet die Wasserauslassöffnung 42 zum Waschen des Gesäßes und eine der hydraulischen Antriebskomponenten 50, und ein Wasserwegschlauch 70 für das Vulvawaschen verbindet die Wasserauslassöffnung 44 zum Waschen der Vulva und die andere hydraulische Antriebskomponente 50. Die jeweilige hydraulische Antriebskomponente 50 treibt den Duscharm 40 an, um diesen in die Wasserauslassposition zu bewegen, wenn der hydraulischen Antriebskomponente Wasser von einer Wasserquelle zugeführt wird. Das Wasser wird von der Wasserquelle durch den Wasserwegschlauch 60 für das Gesäßwaschen bzw. den Wasserwegschlauch 70 für das Vulvawaschen jeweils aus der Wasserauslassöffnung 42 zum Waschen des Gesäßes bzw. der Wasserauslassöffnung 44 zum Waschen der Vulva ausgesprüht. Das Federelement 20 zieht den Duscharm 40 aus der Wasserauslassposition zurück in die Ausgangsposition, nachdem die Zuführung von der Wasserquelle unterbrochen wird. Das heißt, wenn die hydraulische Antriebskomponente 50, die mit dem Wasserwegschlauch 60 für das Gesäßwaschen verbunden ist, das Wasser von der Wasserquelle erhält, schiebt die hydraulische Antriebskomponente 50 den Duscharm 40 durch die kinetische Energie des Wassers heraus, wobei gleichzeitig das Wasser aus der Wasserauslassöffnung 42 zum Waschen des Gesäßes durch den Wasserwegschlauch 60 für das Gesäßwaschen gesprüht wird. Wenn die hydraulische Antriebskomponente 50, die mit dem Wasserwegschlauch 70 für das Vulvawaschen verbunden ist, das Wasser von der Wasserquelle erhält, schiebt die hydraulische Antriebskomponente 50 den Duscharm 40 durch die kinetische Energie des Wassers heraus, wobei gleichzeitig das Wasser durch den Wasserwegschlauch 70 für das Vulvawaschen aus der Wasserauslassöffnung 44 zum Waschen der Vulva heraus fließt.

Vorzugsweise ist vorgesehen, dass die hydraulische Antriebskomponente 50 jeweils eine Druckwasserkammer 51 und eine Schubstange 52 aufweist, wobei die Druckwasserkammer 51 mit einem Wasserzulauf 511 und einem Wasserablauf 512 versehen ist, wobei ein Ende der Schubstange 52 gleitend in der Druckwasserkammer 51 aufgenommen und das andere Ende mit dem Duscharm 40 verbunden ist. In einer besonderen Ausführungsform ist an der Seitenwand des Duscharms ein Schubzapfen vorgesehen, wobei das andere Ende der Schubstange mit einer Nut versehen ist, die an den Schubzapfen angepasst ist. Ein Ende der Schubstange 52 ist zwischen dem Wasserzulauf 511 und dem Wasserablauf 512 angeordnet, um den Wasserablauf 512 zu verschließen, wenn sich der Duscharm 40 in einer Ausgangsposition befindet (wie in Figur 6 dargestellt). Nach dem Eintritt des Wassers von der Wasserquelle in die Druckwasserkammer 51 wird die Schubstange 52 so angetrieben, dass sie ausfährt, um den Duscharm 40 in die Wasserauslassposition zu verschieben, wobei das eine Ende der Schubstange 52 den Wasserablauf 512 öffnet und der Wasserablauf 512 mit dem Wasserwegschlauch 60 für das Gesäßwaschen oder dem Wasserwegschlauch 70 für das Vulvawaschen in Strömungsverbindung steht, wenn sich der Duscharm 40 in der Wasserauslassposition befindet (wie in Figur 7 gezeigt). Die Konstruktion ist einfach, da der Duscharm durch Drücken der Schubstange unmittelbar durch den Wasserdruck ohne externe Stromversorgung herausgeschoben wird.

Vorzugsweise ist vorgesehen, dass die jeweilige hydraulische Antriebskomponente 50 einen Zylinder 53 aufweist, wobei der Innenraum des Zylinders 53 die Druckwasserkammer 51 bildet, wobei der Wasserzulauf 511 und der Wasserablauf 512 jeweils an einem Ende des Zylinders 53 angeordnet sind. Weiter bevorzugt ist vorgesehen, dass der Zylinder 53 aus mehreren Zylindermänteln gebildet ist, die stufenweise von innen nach außen gleitend aufeinander sitzen, wobei die in Fig. 5 gezeigte Struktur zwei Zylindermäntel aufweist, wobei der Innenraum des Zylinders die Druckwasserkammer bildet, wobei der Wasserzulauf 511 an einem hinteren Ende des äußersten Zylindermantels angeordnet ist, wobei der Wasserablauf 512 an einem vorderen Ende des innersten Zylindermantels angeordnet ist, und wobei die Schubstange 52 in dem innersten Zylindermantel aufgenommen ist.

Je mehr Zylindermäntel vorhanden sind, desto größere Ausschubwege sind erreichbar. Bei dieser Lösung wird durch die Ausgestaltung der Stirnfläche des Zylindermantels und der Stirnfläche der Schubstange, nachdem die Druckkammer 51 mit Wasser gefüllt ist, die Zylindermäntel allmählich stufenweise von außen nach innen herausgedrückt und schließlich die Schubstange herausgedrückt. Auf diese Weise ist sichergestellt, dass der Wasserablauf 512 erst dann geöffnet wird, wenn die Schubstange 52 des Duscharms 40 in die Wasserauslassposition überführt ist, wodurch sichergestellt ist, dass der Druck in der Druckkammer nicht abgebaut wird, bevor der Duscharm 40 in Position geschoben ist, wobei die hydraulische Antriebskomponente 50 den Duscharm 40 auch bei einem sehr geringen Wasserdruck problemlos in Position schieben kann.

Vorzugsweise ist vorgesehen, dass ein unterer Teil eines Mittelabschnitts des Zylinders 53 schwenkbar an der Basis 30 angelenkt ist, und eine Feder 80 zwischen einem hinteren Ende des Zylinders 53 und der Basis 30 angeordnet ist. Auf diese Weise sind zum Beispiel bei dem vorliegenden Ausführungsbeispiel die Gleitschiene 10 und der Duscharm 40 bogenförmig, wobei der Zylinder 53 im Betrieb zur Vermeidung von Blockierungen adaptiv schwingen kann, wobei darauf hingewiesen sei, dass dies nur erforderlich ist, wenn der Zylinder 53 und die Schubstange 52 gerade ausgebildet sind. Selbstverständlich können die Gleitschiene 10 und der Duscharm 40 auch gerade ausgebildet sein, wobei bei gerader Bauweise es nicht notwendig ist, den Zylinder 53 an der Basis 30 anzulenken und eine Feder 80 vorzusehen. Wenn tatsächlich die Gleitschiene 10 und der Duscharm 40 bogenförmig und der Zylinder 53 und die Schubstange 52 entsprechend der Gleitschiene bogenförmig ausgebildet sind, ist es ebenfalls möglich, den Zylinder 53 nicht schwenkbar an der Basis 30 anzulenken, und es ist nicht notwendig, eine Feder 80 vorzusehen (wie in Figur 10 gezeigt).

Vorzugsweise ist vorgesehen, dass die Spüleinrichtung ferner ein Selbstreinigungselement 90 umfasst, wobei das Selbstreinigungselement 90 einen Körper 91 aufweist, in dem ein Wasserflussdurchgang ausgebildet ist, wobei an einem Boden des Körpers 91 ein Wasserauslassende 92 des Wasserflussdurchgangs angeordnet ist, das direkt über dem vorderen Ende des Duscharms 40 angeordnet ist, wenn sich der Duscharm 40 in der Ausgangsposition befindet, und wobei an einem Wassereinlassende 93 des Wasserflussdurchgangs ein Einwegeventil 94 vorgesehen ist. Die Wasserquelle liefert das Wasser an die hydraulische Antriebskomponente 50 und gleichzeitig an den Wasserflussdurchgang durch einen Selbstreinigungswasserweg 95, wobei der Wasserstrom das Einwegventil 94 öffnen kann, um den Wasserflussdurchgang freizugeben, wobei an einer Oberseite des Duscharms 40 ein Druckblock 46 vorgesehen ist, und wobei der Druckblock 46 das Einwegventil 94 derart drückt, dass das Einwegventil den Wasserflussdurchgang sperrt, wenn der Duscharm 40 die Wasserauslassposition erreicht. Sobald die externe Wasserquelle das Wasser zu der hydraulischen Antriebskomponente 50 zuführt, beginnt sich die hydraulische Antriebskomponente 50 einerseits zu bewegen, um die Schubstange 52 auszufahren.

Andererseits fließt das Wasser von der externen Wasserquelle auch durch den Selbstreinigungswasserweg 95 zum Wasseraustrittsende 92 des Wasserflussdurchgangs, wobei eine Selbstreinigung des Duscharms 40 erfolgt und wobei während der Ausfahrt des Duscharms 40 zur Reinigung ständig Wasser aus dem Wasseraustrittsende 92 des Wasserflussdurchgangs fließt. Wenn der Duscharm 40 die Wasserauslassposition erreicht hat, liegt das Druckstück 46 an dem Einwegventil 94 an, so dass das Wasseraustrittsende 92 des Wasserflussdurchgangs kein Wasser mehr abgeben kann. Es sei darauf hingewiesen, dass, nachdem die externe Wasserquelle abgeschaltet ist, das Federelement 20 den Duscharm 40 zurückzieht, wobei das Einwegventil 94 nicht länger beaufschlagt wird, sobald der Duscharm 40 die Wasserauslassposition verlässt. Wenn die Schubstange 52 in die Druckkammer 51 zurückgezogen wird, wird das in der Druckkammer 51 verbleibende Wasser herausgedrückt, wobei dieser Teil des verbleibenden Wassers wiederum durch den Selbstreinigungswasserweg 95 zum Wasseraustrittsende 92 des Wasserflussdurchgangs strömt und der verwendete Duscharm 40 erneut gespült wird.

Vorzugsweise ist vorgesehen, dass der Wasserflussdurchgang mit zwei Wassereinlassenden 93 versehen ist, wobei die beiden Wassereinlassenden jeweils ein Einwegeventil 94 aufweisen. Der Selbstreinigungswasserweg 95 umfasst zwei Teilströme. Ein erster Teilstrom verbindet eines der Wassereinlassenden 93 des Wasserflussdurchgangs mit einem Wassereinlassende einer der hydraulischen Antriebskomponenten 50. Ein zweiter Teilstrom verbindet das andere der Wassereinlassenden 93 des Wasserflussdurchgangs mit einem Wassereinlassende der anderen hydraulischen Antriebskomponente 50. Dementsprechend wird unabhängig davon, welcher hydraulischen Antriebskomponente 50 Wasser zugeführt wird, also unabhängig davon, ob der Wasserweg für das Gesäßwaschen oder der Wasserweg für das Vulvawaschen das Wasser abgibt, ein Teilstrom des Selbstreinigungswasserwegs 95 das Wasser abgeben, und es wird gleichzeitig verhindert, dass das Wasser in den anderen Teilstrom eindringt.

Vorzugsweise ist vorgesehen, dass der Körper 91 mit dem vorderen Ende der Gleitschiene 10 verbunden ist, wobei die Wasserauslassöffnung 44 zum Waschen der Vulva und die Wasserauslassöffnung 42 zum Waschen des Gesäßes hintereinander versetzt angeordnet sind, und wobei in der Wasserauslassöffnung 44 zum Waschen der Vulva ein Strahlregler vorgesehen ist.

Unter Bezugnahme auf Figur 11 wird eine schematische Darstellung einer Bauvariante einer weiteren hydraulischen Antriebskomponente gezeigt. Die hydraulische Antriebskomponente weist ein Zahnrad 54, einen Zahnriemen 55, ein Wasserrad 56 und ein Gehäuse 57 auf, wobei das Wasserrad 56 drehbar in einem Innenraum des Gehäuses 57 angeordnet ist und wobei an dem Gehäuse 57 ein Wassereinflussanschluss 572 und ein Wasserausflussanschluss 571 angeordnet sind. Der Wasserausflussanschluss 571 steht mit dem Wasserwegschlauch für das Gesäßwaschen oder dem Wasserwegschlauch für das Vulvawaschen in Verbindung, wobei der aus dem Wassereinflussanschluss 572 (welcher in Verbindung mit einer externen Wasserquelle steht) einströmende Wasserstrom auf das Wasserrad 56 trifft und das Wasserrad in Drehung versetzt. In der Mitte des Wasserrades 56 ist eine Drehwelle 58 vorgesehen, wobei die Drehwelle mit einem Ende aus dem Gehäuse herausragt und mit dem Zahnrad 54 verbunden ist und wobei der Zahnriemen 55 mit dem Duscharm 10 verbunden ist und mit dem Zahnrad 54 kämmt. Sobald also das Wasser von der externen Wasserquelle in den Innenraum des Gehäuses 57 eintritt, dreht sich das Wasserrad 56 und versetzt das Zahnrad 54 in Rotation, wodurch der Zahnriemen 55 bewegt wird, um den Duscharm 10 zu der Wasserauslassposition zu drücken.

Unter Bezugnahme auf Figur 12 ist in einer schematischen Darstellung eine Bauvariante des Selbstreinigungselements gezeigt, wobei nur ein Wassereinlassende 93 in dem Wasserflussdurchgang vorgesehen ist und wobei der Selbstreinigungswasserweg 95 zur Bildung von drei Teilströmen mit einer Dreiwegeverzweigung 951 versehen ist. Ein erster Teilstrom ist mit dem Wassereinlassende 93 des Wasserflussdurchgangs verbunden. Die anderen beiden Teilströme sind jeweils mit den Wassereinlassenden der hydraulischen Antriebskomponenten 50 verbunden, wobei in den anderen beiden Teilströmen jeweils ein Einwegeventil vorgesehen ist. Auch hier wird unabhängig davon, welche hydraulische Antriebskomponente 50 mit Wasser versorgt wird, ein Teil des Wassers durch die Dreiwegeverzweigung und an das Wassereinlassende 93 des Wasserflussdurchgangs geleitet, um eine Selbstreinigung des Duscharms zu realisieren, wobei in den anderen beiden Teilströmen jeweils das Einwegventil vorgesehen ist, um einen Rückfluss in die anderseitige Antriebskomponente 50 zu verhindern.

## Patentansprüche

1. Stromloser Dusch-WC-Aufsatz mit einer Spülvorrichtung, wobei die Spülvorrichtung eine Gleitschiene (10), ein Federelement (20) und eine Basis (30) aufweist , wobei die Gleitschiene (10) an der Basis (30) angeordnet ist, und wobei die Spülvorrichtung ferner aufweist:
- einen Duscharm (40), der entlang der Gleitschiene (10) zwischen einer Ausgangsposition und einer Wasserauslassposition hin und her bewegbar ist, wobei ein vorderes Ende des Duscharms (40) mit einer Wasserauslassöffnung (42) zum Waschen eines Gesäßes und einer Wasserauslassöffnung (44) zum Waschen einer Vulva versehen ist;
- zwei hydraulische Antriebskomponenten (50), um den Duscharm (40) von der Ausgangsposition entlang der Gleitschiene (10) in die Wasserauslassposition zu verschieben;
- einen Wasserwegschlauch (60) für das Gesäßwaschen, der die Wasserauslassöffnung (42) zum Waschen des Gesäßes und eine der hydraulischen Antriebskomponenten (50) verbindet; und
- einen Wasserwegschlauch (70) für das Vulvawaschen, der die Wasserauslassöffnung (44) zum Waschen der Vulva und die weitere hydraulische Antriebskomponente (50) verbindet;
- wobei das Federelement (20) mit dem Duscharm (40) verbunden ist;
- wobei die jeweilige hydraulische Antriebskomponente (50) den Duscharm (40) antreibt, um diesen in die Wasserauslassposition zu bewegen, wenn der hydraulischen Antriebskomponente (50) Wasser von einer Wasserquelle zugeführt wird, wobei das Wasser von der Wasserquelle durch den Wasserwegschlauch (60) für das Gesäßwaschen bzw. den Wasserwegschlauch (70) für das Vulvawaschen aus der jeweiligen Wasserauslassöffnung (42) zum Waschen des Gesäßes bzw. der Wasserauslassöffnung (44) zum Waschen der Vulva ausgesprüht wird; und
- wobei das Federelement (20) den Duscharm (40) aus der Wasserauslassposition zurück in die Ausgangsposition zieht, nachdem die Zuführung von der Wasserquelle unterbrochen wird.

2. Stromloser Dusch-WC-Aufsatz nach Anspruch 1, **dadurch gekennzeichnet, dass** die hydraulische Antriebskomponente (50) jeweils eine Druckwasserkammer (51) und eine Schubstange (52) aufweist, wobei die Druckwasserkammer (51) mit einem Wasserzulauf (511) und einem Wasserablauf (512) versehen ist, wobei ein Ende der Schubstange (52) gleitend in der Druckwasserkammer (51) aufgenommen ist und das andere Ende mit dem Duscharm (40) verbunden ist, wobei das eine Ende der Schubstange (52) zwischen dem Wasserzulauf (511) und dem Wasserablauf (512) angeordnet ist, um den Wasserablauf (512) zu verschließen, wenn sich der Duscharm (40) in der Ausgangsposition befindet, wobei nach dem Eintritt des Wassers von der Wasserquelle in die Druckwasserkammer (51) die Schubstange (52) so angetrieben wird, dass sie ausfährt, um den Duscharm (40) in die Wasserauslassposition zu verschieben, und wobei das eine Ende der Schubstange (52) den Wasserablauf (512) öffnet und der Wasserablauf (512) mit dem Wasserwegschlauch (60) für das Gesäßwaschen oder dem Wasserwegschlauch (70) für das Vulvawaschen in Strömungsverbindung steht, wenn sich der Duscharm (40) in der Wasserauslassposition befindet.

3. Stromloser Dusch-WC-Aufsatz nach Anspruch 2, **dadurch gekennzeichnet, dass** die jeweilige hydraulische Antriebskomponente (50) einen Zylinder (53) aufweist, wobei ein Innenraum des Zylinders (53) die Druckwasserkammer (51) bildet, und wobei der Wasserzulauf (511) und der Wasserablauf (512) jeweils an einem Ende des Zylinders (53) angeordnet sind.

4. Stromloser Dusch-WC-Aufsatz nach Anspruch 2, **dadurch gekennzeichnet, dass** die hydraulische Antriebskomponente (50) einen Zylinder (53) aufweist, wobei der Zylinder (53) aus mehreren Zylindermänteln gebildet ist, die stufenweise von innen nach außen gleitend aufeinander sitzen, wobei der Innenraum des Zylinders (53) die Druckwasserkammer (51) bildet, wobei der Wasserzulauf (511) an einem hinteren Ende des äußersten Zylindermantels angeordnet ist, wobei der Wasserablauf (512) an einem vorderen Ende des innersten Zylindermantels angeordnet ist, und wobei die Schubstange (52) in dem innersten Zylindermantel aufgenommen ist.

5. Stromloser Dusch-WC-Aufsatz nach Anspruch 3 oder 4, **dadurch gekennzeichnet, dass** ein unterer Teil eines Mittelabschnitts des Zylinders (53) schwenkbar an der Basis (30) angelenkt ist, und dass eine Feder (80) zwischen einem hinteren Ende des Zylinders (53) und der Basis (80) angeordnet ist.

6. Stromloser Dusch-WC-Aufsatz nach Anspruch 3 oder 4, **dadurch gekennzeichnet, dass** die Gleitschiene (10) und der Duscharm (40) bogenförmig sind, und dass der Zylinder (53) und die Schubstange (52) in einer der Gleitschiene (10) entsprechenden Bogenform angeordnet sind.

7. Stromloser Dusch-WC-Aufsatz nach Anspruch 1, **dadurch gekennzeichnet, dass** die hydraulische Antriebskomponente (50) ein Zahnrad (54), einen Zahnriemen (55), ein Wasserrad (56) und ein Gehäuse (57) aufweist, wobei das Wasserrad (56) drehbar in einem Innenraum des Gehäuses (57) angeordnet ist, wobei an dem Gehäuse (57) ein Wassereinflussanschluss (572) und ein Wasserausflussanschluss (571) vorgesehen sind, wobei der Wasserausflussanschluss (571) mit dem Wasserwegschlauch (60) für das Gesäßwaschen oder dem Wasserwegschlauch (70) für das Vulvawaschen in Verbindung steht, wobei dann, wenn das Wasser von der Wasserquelle in den Innenraum des Gehäuses (57) eintritt, der aus dem Wassereinflussanschluss (572) ausströmende Wasserstrom auf das Wasserrad (56) auftrifft und das Wasserrad in Drehung versetzt, wobei in der Mitte des Wasserrades (56) eine Drehwelle (58) vorgesehen ist, die an einem Ende aus dem Gehäuse (57) herausragt und mit dem Zahnrad (54) verbunden ist, und wobei der Zahnriemen (55) mit dem Duscharm (40) verbunden ist und mit dem Zahnrad (54) kämmt.

8. Stromloser Dusch-WC-Aufsatz nach Anspruch 1, 2, 3, 4 oder 7, **gekennzeichnet durch** ein Selbstreinigungselement (90) der Spülvorrichtung, das einen Körper (91) aufweist, wobei in dem Körper (91) ein Wasserflussdurchgang ausgebildet ist, wobei an einem Boden des Körpers (91) ein Wasserauslassende (92) des Wasserflussdurchgangs angeordnet ist, das direkt über dem vorderen Ende des Duscharms (40) angeordnet ist, wenn sich der Duscharm (40) in der Ausgangsposition befindet, wobei an einem Wassereinlassende (93) des Wasserflussdurchgangs ein Einwegeventil (94) vorgesehen ist, wobei, wenn die Wasserquelle das Wasser der hydraulischen Antriebskomponente (50) zuführt, die Wasserquelle das Wasser an die hydraulische Antriebskomponente (50) und gleichzeitig das Wasser durch einen Selbstreinigungswasserweg (95) an den Wasserflussdurchgang liefert, wobei der Wasserstrom das Einwegventil (94) öffnen kann, um den Wasserflussdurchgang freizugeben, wobei an einer Oberseite des Duscharms (40) ein Druckblock (46) vorgesehen ist, und wobei der Druckblock (46) das Einwegventil (94) derart drückt, dass das Einwegventil den Wasserflussdurchgang sperrt, wenn der Duscharm (40) die Wasserauslassposition erreicht.

9. Stromloser Dusch-WC-Aufsatz nach Anspruch 8, **dadurch gekennzeichnet, dass** der Wasserflussdurchgang mit nur einem Wassereinlassende (93) versehen ist, wobei der Selbstreinigungswasserweg (95) zur Bildung von drei Teilströmen mit einer Dreiwegeverzweigung (951) versehen ist, wobei ein erster Teilstrom mit dem Wassereinlassende (93) des Wasserflussdurchgangs verbunden ist, wobei die anderen beiden Teilströme jeweils mit den Wassereinlassenden der hydraulischen Antriebskomponenten (50) verbunden sind, und wobei in den anderen beiden Teilströmen jeweils ein Einwegeventil (94) vorgesehen ist.

10. Stromloser Dusch-WC-Aufsatz nach Anspruch 8, **dadurch gekennzeichnet, dass** der Wasserflussdurchgang mit zwei Wassereinlassenden (93) versehen ist, wobei die beiden Wassereinlassenden (93) jeweils ein Einwegeventil (94) aufweisen, wobei der Selbstreinigungswasserweg (95) zwei Teilströme umfasst, wobei ein erster Teilstrom eines der Wassereinlassenden (93) des Wasserflussdurchgangs mit einem Wassereinlassende einer der hydraulischen Antriebskomponenten (50) verbindet, und wobei ein zweiter Teilstrom das andere der Wassereinlassenden (93) des Wasserflussdurchgangs mit einem Wassereinlassende der anderen hydraulischen Antriebskomponente (50) verbindet.

11. Stromloser Dusch-WC-Aufsatz nach Anspruch 8, **dadurch gekennzeichnet, dass** der Körper (91) mit einem vorderen Ende der Gleitschiene (10) verbunden ist, dass die Wasserauslassöffnung (44) zum Waschen der Vulva und die Wasserauslassöffnung (42) zum Waschen des Gesäßes hintereinander versetzt angeordnet sind, und dass in der Wasserauslassöffnung (42) zum Waschen der Vulva ein Strahlregler vorgesehen ist.

## Claims

1. Electroless shower toilet attachment having a flushing device, wherein the flushing device has a sliding rail (10), a spring element (20) and a base (30), wherein the sliding rail (10) is disposed on the base (30), and wherein the flushing device furthermore has:
- a shower arm (40) which is movable along the sliding rail (10) in a reciprocating manner between an initial position and a water outlet position, wherein a front end of the shower arm (40) is provided with a water outlet opening (42) for washing a bottom and a water outlet opening (44) for washing a vulva;
- two hydraulic drive components (50) for displacing the shower arm (40) from the initial position along the sliding rail (10) into the water outlet position;
- a water path hose (60) for washing the bottom, which connects the water outlet opening (42) for washing the bottom to one of the hydraulic drive components (50); and
- a water path hose (70) for washing the vulva, which connects the water outlet opening (44) for washing the vulva to the further hydraulic drive component (50);
- wherein the spring element (20) is connected to the shower arm (40);
- wherein the respective hydraulic drive component (50) drives the shower arm (40) so as to move the latter into the water outlet position when the hydraulic drive component (50) is supplied water from a water source, wherein the water from the water source by way of the water path hose (60) for washing the bottom or by way of the water path hose (70) for washing the vulva is sprayed from the respective water outlet opening (42) for washing the bottom or the water outlet opening (44) for washing the vulva; and
- wherein the spring element (20) retracts the shower arm (40) from the water outlet position back into the initial position once the supply from the water source is interrupted.

2. Electroless shower toilet attachment according to Claim 1, **characterized in that** the hydraulic drive component (50) has in each case a pressurized water chamber (51) and a push rod (52), wherein the pressurized water chamber (51) is provided with a water inflow (511) and a water outflow (512), wherein one end of the push rod (52) is received so as to slide in the pressurized water chamber (51) and the other end is connected to the shower arm (40), wherein the one end of the push rod (52) is disposed between the water inflow (511) and the water outflow (512) so as to close the water outflow (512) when the shower arm (40) is in the initial position, wherein the push rod (52), upon the water from the water source entering the pressurized water chamber (51), is driven such that said push rod (52) is deployed so as to displace the shower arm (40) into the water outlet position, and wherein the one end of the push rod (52) opens the water outflow (512) and the water outflow (512) is connected to the water path hose (60) for washing the bottom or to the water path hose (70) for washing the vulva when the shower arm (40) is in the water outlet position.

3. Electroless shower toilet attachment according to Claim 2, **characterized in that** the respective hydraulic drive component (50) has a cylinder (53), wherein an interior of the cylinder (53) forms the pressurized water chamber (51), and wherein the water inflow (511) and the water outflow (512) are in each case disposed on one end of the cylinder (53).

4. Electroless shower toilet attachment according to Claim 2, **characterized in that** the hydraulic drive component (50) has a cylinder (53), wherein the cylinder (53) is formed from a plurality of cylinder casings which, in a manner stepped from the inside to the outside, sit on one another so as to slide on one another, wherein the interior of the cylinder (53) forms the pressurized water chamber (51), wherein the water inflow (511) is disposed on a rear end of the outermost cylinder casing, wherein the water outflow (512) is disposed on a front end of the innermost cylinder casing, and wherein the push rod (52) is received in the innermost cylinder casing.

5. Electroless shower toilet attachment according to Claim 3 or 4, **characterized in that** a lower part of a central portion of the cylinder (53) is pivotably articulated on the base (30), and **in that** a spring (80) is disposed between a rear end of the cylinder (53) and the base (80).

6. Electroless shower toilet attachment according to Claim 3 or 4, **characterized in that** the sliding rail (10) and the shower arm (40) are arcuate, and **in that** the cylinder (53) and the push rod (52) are disposed in an arcuate shape that corresponds to the sliding rail (10).

7. Electroless shower toilet attachment according to Claim 1, **characterized in that** the hydraulic drive component (50) has a gear wheel (54), a timing belt (55), a water wheel (56) and a housing (57), wherein the water wheel (56) is rotatably disposed in an interior of the housing (57), wherein a water inlet connector (572) and a water outlet connector (571) are provided on the housing (57), wherein the water outlet connector (571) is connected to the water path hose (60) for washing the bottom or to the water path hose (70) for washing the vulva, wherein, when the water from the water source enters the interior of the housing (57), the water flow flowing out of the water inlet connector (572) impacts the water wheel (56) and sets the water wheel in rotation, wherein a rotating shaft (58) which at one end protrudes from the housing (57) and is connected to the gear wheel (54) is provided in the centre of the water wheel (56), and wherein the timing belt (55) is connected to the shower arm (40) and meshes with the gear wheel (54).

8. Electroless shower toilet attachment according to Claim 1, 2, 3, 4 or 7, **characterized by** a self-cleaning element (90) of the flushing device, which has a body (91), wherein a water flow passage is configured in the body (91), wherein a water outlet end (92) of the water flow passage is disposed on a base of the body (91), said water outlet end (92) being disposed directly above the front end of the shower arm (40) when the shower arm (40) is in the initial position, wherein a one-way valve (94) is provided at a water inlet end (93) of the water flow passage, wherein, when the water source supplies the water to the hydraulic drive component (50), the water source delivers the water to the hydraulic drive component (50) and through a self-cleaning water path (95) simultaneously delivers the water to the water flow passage, wherein the water flow can open the one-way valve (94) so as to release the water flow passage, wherein a pressure block (46) is provided on an upper side of the shower arm (40), and wherein the pressure block (46) presses on the one-way valve (94) in such a manner that the one-way valve blocks the water flow passage when the shower arm (40) reaches the water outlet position.

9. Electroless shower toilet attachment according to Claim 8, **characterized in that** the water flow passage is provided with only one water inlet end (93), wherein the self-cleaning water path (95) for forming three sub-flows is provided with a three-way branch (951), wherein a first sub-flow is connected to the water inlet end (93) of the water flow passage, wherein the other two sub-flows are in each case connected to the water inlet ends of the hydraulic drive components (50), and wherein a one-way valve (94) is in each case provided in the other two sub-flows.

10. Electroless shower toilet attachment according to Claim 8, **characterized in that** the water flow passage is provided with two water inlet ends (93), wherein the two water inlet ends (93) have in each case a one-way valve (94), wherein the self-cleaning water path (95) comprises two sub-flows, wherein a first sub-flow connects one of the water inlet ends (93) of the water flow passage to a water inlet end of one of the hydraulic drive components (50), and wherein a second sub-flow connects the other of the water inlet ends (93) of the water flow passage to a water inlet end of the other hydraulic drive component (50).

11. Electroless shower toilet attachment according to Claim 8, **characterized in that** the body (91) is connected to a front end of the sliding rail (10), **in that** the water outlet opening (44) for washing the vulva and the water outlet opening (42) for washing the bottom are disposed so as to be offset one behind the other, and **in that** a jet regulator is provided in the water outlet opening (42) for washing the vulva.

## Revendications

1. Élément rapporté de WC-douche sans courant avec dispositif de rinçage, dans lequel le dispositif de rinçage comprend une glissière (10), un élément de ressort (20) et une base (10), dans lequel la glissière (10) est disposée au niveau de la base (30) et dans lequel le dispositif de rinçage comprend en outre :
- un bras de douche (40) qui peut être déplacé avec un mouvement de va-et-vient entre une position initiale et une position de sortie d'eau, dans lequel une extrémité avant du bras de douche (40) est muni d'une ouverture de sortie d'eau (42) pour le lavage d'un postérieur et d'une ouverture de sortie d'eau (44) pour le lavage d'une vulve ;
- deux composants d'entraînement hydrauliques (50), pour faire coulisser le bras de douche (40) de la position initiale le long de la glissière (10) vers la position de sortie d'eau ;
- un tuyau de canalisation d'eau (60) pour le lavage d'un postérieur, qui relie l'ouverture de sortie d'eau (42) pour le lavage d'un postérieur et un des composants d'entraînement hydrauliques (50 ; et
- un tuyau de canalisation d'eau (70) pour le lavage d'une vulve, qui relie l'ouverture de sortie d'eau (44) pour le lavage d'une vulve et un des composants d'entraînement hydrauliques (50 ;
- dans lequel l'élément de ressort (20) est relié avec le bras de douche (40) ;
- dans lequel le composant d'entraînement hydraulique (50) respectif entraîne le bras de douche (40) afin de le déplacer vers la position de sortie d'eau lorsque de l'eau provenant d'une source d'eau est introduite dans le composant d'entraînement hydraulique (50), dans lequel l'eau provenant de la source d'eau est pulvérisée à travers le tuyau de canalisation d'eau (60) pour le lavage du postérieur ou le tuyau de canalisation d'eau (70) pour le lavage de la vulve ; et
- dans lequel l'élément de ressort (20) fait revenir le bras de douche (40) de la position de sortie d'eau vers la position initiale lorsque l'alimentation par la source d'eau est interrompue.

2. Élément rapporté de WC-douche sans courant selon la revendication 1, **caractérisé en ce que** le composant d'entraînement hydraulique (50) comprend respectivement une chambre d'eau sous pression (51) et une tige de poussée (52), dans lequel la chambre d'eau sous pression (51) est munie d'une arrivée d'eau (511) et d'une évacuation d'eau (512), dans lequel une extrémité de la tige de poussée (52) est logée de manière coulissante dans la chambre d'eau sous pression (51) et l'autre extrémité est reliée avec le bras de douche (40), dans lequel une extrémité de la tige de poussée (52) est disposée entre l'arrivée d'eau (511) et l'évacuation d'eau (512) afin d'obturer l'évacuation d'eau (512) lorsque le bras de douche (40) se trouve dans la position initiale, dans lequel, après l'entrée de l'eau provenant de la source d'eau dans la chambre d'eau sous pression (51), la tige de poussée (52) est entraînée de façon à ce qu'elle sorte afin de faire coulisser le bras de douche (40) vers la position de sortie d'eau et dans lequel une extrémité de la tige de poussée (52) ouvre l'évacuation d'eau (512) et l'évacuation d'eau (512) est en liaison d'écoulement avec le tuyau de canalisation d'eau (60) pour le lavage du postérieur ou le tuyau de canalisation d'eau (70) pour le lavage de la vulve lorsque le bras de douche (40) se trouve dans la position de sortie d'eau.

3. Élément rapporté de WC-douche sans courant selon la revendication 2, **caractérisé en ce que** le composant d'entraînement hydraulique (50) respectif comprend un cylindre (53), dans lequel un espace interne du cylindre (53) constitue la chambre d'eau sous pression (51) et dans lequel l'arrivée d'eau (511) et l'évacuation d'eau (512) sont disposées chacune à une extrémité du cylindre (53) .

4. Élément rapporté de WC-douche sans courant selon la revendication 2, **caractérisé en ce que** le composant d'entraînement hydraulique (50) comprend un cylindre (53), dans lequel le cylindre (53) est constitué de plusieurs enveloppes externes de cylindre qui sont disposées par étages de manière coulissante de l'intérieur vers l'extérieur, dans lequel l'espace interne du cylindre (53) constitue la chambre d'eau sous pression (51), dans lequel l'arrivée d'eau (511) est disposée au niveau d'une extrémité arrière de l'enveloppe la plus extérieure du cylindre, dans lequel l'évacuation d'eau (512) est disposée au niveau d'une extrémité avant de l'enveloppe la plus intérieure du cylindre et dans lequel la tige de poussée (52) est logée dans l'enveloppe la plus intérieure du cylindre.

5. Élément rapporté de WC-douche sans courant selon la revendication 3 ou 4, **caractérisé en ce qu'**une partie inférieure d'une portion centrale du cylindre (53) est articulée de manière pivotante avec la base (30) et **en ce qu'**un ressort (80) est disposé entre une extrémité arrière du cylindre (53) et la base (80).

6. Élément rapporté de WC-douche sans courant selon la revendication 3 ou 4, **caractérisé en ce que** la glissière (10) et le bras de douche (40) présentent la forme d'un arc de cercle et **en ce que** le cylindre (53) et la tige de poussée (52) sont disposés dans une forme d'arc de cercle correspondant à la glissière (10).

7. Élément rapporté de WC-douche sans courant selon la revendication 1, **caractérisé en ce que** le composant d'entraînement hydraulique (50) comprend une roue dentée (54), une courroie dentée (55), une roue hydraulique (56) et un boîtier (57), dans lequel la roue hydraulique (56) est disposée de manière rotative dans un espace interne du boîtier (57), dans lequel, sur le boîtier (57), est prévu un raccord d'entrée d'eau (572) et un raccord de sortie d'eau (571), dans lequel le raccord de sortie d'eau (571) est relié avec le tuyau de canalisation d'eau (60) pour le lavage du postérieur ou le tuyau de canalisation d'eau (70) pour le lavage de la vulve, dans lequel, lorsque l'eau provenant de la source d'eau entre dans l'espace interne du boîtier (57), le flux d'eau sortant du raccord d'entrée d'eau (572) arrive sur la roue hydraulique (56) et met celle-ci en rotation, dans lequel, au centre de la roue hydraulique (56), se trouve un arbre rotatif (58) qui dépasse du boîtier (57) au niveau d'une extrémité et qui est relié avec la roue dentée (54) et dans lequel la courroie dentée (55) est reliée avec le bras de douche (40) et s'engrène avec la roue dentée (54).

8. Élément rapporté de WC-douche sans courant selon la revendication 1, 2, 3, 4 ou 7, **caractérisé par** un élément d'auto-nettoyage (90) du dispositif de rinçage, qui comprend un corps (91), dans lequel, dans le corps (91), est réalisé un passage de flux d'eau, dans lequel, sur un fond du corps, est disposée une extrémité de sortie d'eau (91) du passage de flux d'eau, qui est disposé directement au-dessus de l'extrémité avant du bras de douche (40) lorsque le bras de douche (40) se trouve dans la position initiale, dans lequel, au niveau d'une extrémité d'entrée d'eau (93) du passage de flux d'eau, est prévu un clapet anti-retour (94), dans lequel, lorsque la source d'eau introduit l'eau dans le composant d'entraînement hydraulique (50), la source d'eau fournit simultanément l'eau au composant d'entraînement hydraulique (50) et l'eau au passage de flux d'eau, à travers une canalisation d'eau d'auto-nettoyage (95), dans lequel le flux d'eau peut ouvrir le clapet anti-retour (94) afin de libérer le passage de flux d'eau, dans lequel, sur un côté supérieur du bras de douche (40), est prévu un bloc de pression (46) et dans lequel le bloc de pression (46) comprime le clapet anti-retour (94) de façon à ce que le clapet anti-retour bloque le passage du flux d'eau lorsque le bras de douche (40) atteint la position de sortie d'eau.

9. Élément rapporté de WC-douche sans courant selon la revendication 8, **caractérisé en ce que** le passage de flux d'eau est muni d'une seule extrémité d'entrée d'eau (93), dans lequel la canalisation d'eau d'auto-nettoyage (95) est muni, pour la formation de trois flux partiels, d'un embranchement à trois voies (951), dans lequel un premier flux partiel est relié à l'extrémité d'entrée d'eau (93) du passage de flux d'eau, dans lequel les deux autres flux partiels sont reliés chacun aux extrémités d'entrée d'eau des composants d'entraînement hydrauliques (50) et dans lequel, dans chacun des deux autres flux partiels, est prévu un clapet anti-retour (94).

10. Élément rapporté de WC-douche sans courant selon la revendication 8, **caractérisé en ce que** le passage de flux d'eau est muni de deux extrémités d'entrée d'eau (93), dans lequel les deux extrémités d'entrée d'eau (93) comprennent chacune un clapet anti-retour (94), dans lequel la canalisation d'eau d'auto-nettoyage (95) comprend deux flux partiels, dans lequel un premier flux partiel relie une des extrémités d'entrée d'eau (93) du passage de flux d'eau avec une extrémité d'entrée d'eau d'un des composants d'entraînement hydrauliques (50) et dans lequel un deuxième flux partiel relie l'autre extrémité d'entrée d'eau (93) du passage de flux d'eau avec une extrémité d'entrée d'eau de l'autre composant d'entraînement hydraulique (50).

11. Élément rapporté de WC-douche sans courant selon la revendication 8, **caractérisé en ce que** le corps (91) est relié avec une extrémité avant de la glissière (10), **en ce que** l'ouverture de sortie d'eau (44) pour le lavage de la vulve et l'ouverture de sortie d'eau (42) pour le lavage du postérieur sont disposées l'une derrière l'autre de manière décalée et **en ce que**, dans l'ouverture de sortie d'eau (42) pour le lavage de la vulve, est prévu un régulateur de jet.
